# FASCICULE DE BREVET EUROPEEN

(11) **EP 3 293 427 B1**
(45) Date de publication et mention de la délivrance du brevet: **29.09.2021**
(21) Numéro de dépôt: 17187166.8
(22) Date de dépôt: 22.08.2017
(51) Int. Cl.: F16K 31/00, F24F 7/06, F24F 11/76, F24F 110/10

(54) **PROCÉDÉ ET DISPOSITIF DE RÉGULATION DE LA TEMPÉRATURE DE L'AIR SOUFFLÉ DANS UN BÂTIMENT**
VERFAHREN UND VORRICHTUNG ZUR EINSTELLUNG DER TEMPERATUR DER IN EIN GEBÄUDE EINGEBLASENEN LUFT
METHOD AND DEVICE FOR ADJUSTING THE TEMPERATURE OF THE AIR BLOWN INTO A BUILDING

(30) Priorité: 26.08.2016 FR 1657965
(43) Date de publication de la demande: 14.03.2018
(73) Titulaire: Ventilairsec, 44220 Coueron (FR)
(72) Inventeur: LAFFETER, Clément, 44390 CASSON (FR); RAHMEH, Mireille, 78330 Fontenay-le-Fleury (FR); ESCAICH, Julien, 44220 COUERON (FR)
(74) Mandataire: Ipsilon

(56) Documents cités:
- EP-A1- 1 093 944
- EP-A1- 2 863 130
- US-A- 4 973 024

## Description

### DOMAINE DE L'INVENTION

L'invention concerne un procédé et un dispositif de régulation de la température de l'air soufflé dans un bâtiment.

Elle concerne plus particulièrement un dispositif de régulation comprenant des moyens de soufflage d'air comprenant au moins un circuit de circulation d'air et au moins un ventilateur disposé sur ledit circuit de circulation d'air, un échangeur thermique entre l'air soufflé et un circuit de fluide caloporteur tel que de l'eau, une vanne de réglage du débit d'entrée du fluide caloporteur dans l'échangeur thermique, un organe d'obturation de la vanne, un actionneur dudit organe d'obturation pour le déplacement dudit organe d'obturation entre une position fermée et une position ouverte de la vanne et un système de définition d'une température de consigne de l'air soufflé.

### ART ANTÉRIEUR

La qualité de l'air intérieur, son effet sur la santé humaine et ses coûts économiques et sociaux préoccupent de plus en plus la population, les chercheurs et les décideurs. Plusieurs études ont montré qu'il est primordial de ventiler les locaux fermés en apportant de l'air neuf de l'extérieur qui est plus propre que celui de l'intérieur afin d'assurer une ambiance saine. Cependant, le renouvellement d'air présente un coût énergétique. Plus le taux de renouvellement d'air est important, plus la qualité de l'air intérieur est bonne, mais plus la facture énergétique est élevée. En outre, les occupants sont parfois amenés à fermer les entrées d'air pour éviter l'inconfort thermique ou réduire la consommation énergétique ce qui dégrade la qualité de l'air intérieur en causant des effets nocifs sur leur santé et de la dégradation de la structure du bâtiment. Il est donc important, pour répondre aux enjeux énergétiques et aux exigences des réglementations thermiques liées aux bâtiments, de réguler la température de l'air neuf à moindre coût.

Il est connu de réaliser le traitement thermique (chauffage et rafraîchissement de cet air neuf) à l'aide d'un échangeur thermique eau/air.

La régulation de la température de cet air neuf peut s'opérer de différentes manières.

Une première solution consiste à faire varier le débit d'air passant dans l'échangeur thermique, par régulation de la vitesse du ventilateur, le débit et la température de l'eau étant maintenus constants. Cette solution est bruyante, notamment à vitesse élevée du ventilateur, et génère un inconfort pour l'occupant du bâtiment, la température étant difficile à réguler.

Une deuxième solution consiste à maintenir le débit d'air constant, mais à faire varier le débit et/ou la température de l'eau circulant dans l'échangeur thermique. L'utilisation d'une vanne trois voies en entrée d'échangeur permet, à débit d'eau constant, de réguler finement la température de l'eau, et par suite, la température de l'air soufflé, l'ouverture de la vanne étant pilotée en fonction de la température extérieure ou de la température ambiante, et de la température de consigne. Cette solution présente de bons résultats, mais est onéreuse, du fait de la présence d'une vanne trois voies.

Une solution d'une installation de régulation thermique intégrant une telle vanne 3 voies est notamment décrite dans le brevet EP-2.863.130. Dans ce brevet EP-2.863.130, la vanne trois voies est utilisée pour commuter d'un mode de fonctionnement où l'échangeur de chaleur air/eau est alimenté en eau à un mode de fonctionnement où l'échangeur de chaleur n'est pas alimenté en eau, la régulation de la température de l'air traversant l'échangeur de chaleur s'opérant à l'aide d'un échangeur de chaleur air/fluide de frigorigène.

Il est, par ailleurs, connu une valve thermosensible comme l'illustre le brevet US 4.973.024.

### BUT ET RÉSUMÉ

Un but de l'invention est de proposer un dispositif de régulation dont la conception permet, à faible coût, de surmonter les inconvénients de l'état de la technique.

À cet effet, l'invention a pour objet un dispositif de régulation de la température de l'air soufflé dans un bâtiment comprenant des moyens de soufflage d'air comprenant un circuit de circulation d'air et au moins un ventilateur disposé sur ledit circuit de circulation d'air ; un échangeur thermique entre l'air soufflé et un circuit de fluide caloporteur tel que de l'eau ; une vanne de réglage du débit d'entrée du fluide caloporteur dans l'échangeur thermique ; un organe d'obturation de la vanne ; un actionneur dudit organe d'obturation pour le déplacement dudit organe d'obturation entre une position fermée et une position ouverte de la vanne et un système de définition d'une température de consigne de l'air soufflé, caractérisé en ce que la vanne est une vanne deux voies, en ce que l'actionneur comprend un élément thermosensible apte à se déformer et/ou se déplacer sous l'effet de la chaleur et un élément de chauffe électrique de l'élément thermosensible, et en ce que le dispositif comprend un organe de mesure de la température de l'air soufflé disposé à l'intérieur du circuit de circulation d'air, en sortie de l'échangeur thermique et une unité de pilotage de l'alimentation électrique de l'élément de chauffe électrique configurée pour piloter l'alimentation de l'élément de chauffe électrique en fonction au moins de la température de consigne et de la température mesurée de l'air soufflé.

L'utilisation de la température de l'air soufflé et non de l'air ambiant comme élément de mesure permet une meilleure régulation.

L'utilisation d'une vanne 2 voies dont l'obturation s'opère grâce à la présence d'un élément thermosensible permet une simplification de l'installation sans nuire aux performances de l'installation.

Selon un mode de réalisation de l'invention, l'unité de pilotage de l'alimentation électrique de l'élément de chauffe électrique est configurée pour piloter l'alimentation de l'élément de chauffe électrique par contrôle de la largeur d'impulsions périodiques, ladite unité de pilotage comprenant un module de calcul de rapport cyclique configuré pour calculer un paramètre représentatif du rapport cyclique en fonction au moins de la température de consigne et de la température mesurée de l'air soufflé, et un module de commande d'alimentation configuré pour commander l'alimentation électrique de l'élément de chauffe électrique selon la valeur dudit paramètre représentatif du rapport cyclique calculé.

L'utilisation d'une vanne deux voies pilotée de manière quasi-proportionnelle, en fonction d'au moins une température de consigne et non pas de la température de l'air ambiant, mais de la température de l'air soufflé, permet une régulation réactive, offrant un confort à l'occupant du bâtiment et ce, à faible coût.

Dans une telle conception, l'unité de pilotage est configurée pour piloter l'alimentation de l'élément de chauffage électrique par contrôle de la largeur d'impulsions périodiques, avec un cycle de contrôle d'impulsions en durée pouvant être divisé en temps de désactivation et en temps d'activation. Le temps d'activation est une durée durant laquelle le courant alimente l'élément de chauffe électrique et le temps de désactivation est une durée durant laquelle le courant n'alimente pas l'élément de chauffe électrique.

Le rapport cyclique correspond au rapport du temps d'activation sur la durée totale du cycle, encore appelée période et formée par la somme des temps d'activation et de désactivation dudit cycle sur ladite période. En effet, le cycle de modulation se répète de manière périodique.

La variation du rapport cyclique en fonction de la température de consigne et de la température mesurée de l'air soufflé permet d'alimenter l'élément de chauffe électrique, selon la valeur dudit rapport, et donc de piloter l'ouverture/fermeture de la vanne selon la valeur dudit rapport, obtenant ainsi un réglage fin du débit d'eau, à l'aide d'une simple vanne deux voies. Le rapport cyclique permet à la vanne deux voies d'occuper une position intermédiaire.

Il en résulte ainsi un pilotage de l'ouverture/fermeture de la vanne en jouant sur les caractéristiques de l'alimentation électrique de la vanne, directement lié à la température de consigne et à la température mesurée de l'air soufflé.

Selon un mode de réalisation, le module de calcul de rapport cyclique est configuré pour calculer le paramètre représentatif du rapport cyclique en fonction au moins de la température de consigne et de l'évolution de la température mesurée de l'air soufflé.

Selon un mode de réalisation, le module de calcul de rapport cyclique est configuré pour calculer la pente de la courbe de la température mesurée de l'air soufflé en fonction du temps, en un premier point donné de cette courbe, définir une droite passant par ledit premier point et de pente égale à celle calculée, et sélectionner sur la droite un second point d'abscisse de temps supérieure à l'abscisse de temps du premier point et déterminer l'ordonnée de température de ce second point appelée température anticipée.

Selon un mode de réalisation, le module de calcul de rapport cyclique comprend des moyens de comparaison de la température anticipée et de la température de consigne de l'air soufflé, et des moyens de calcul ou de détermination de la valeur du paramètre représentatif du rapport cyclique en fonction du résultat de la comparaison.

Selon un mode de réalisation, l'élément thermosensible est apte à se déformer sous l'effet de la chaleur pour le passage de l'organe d'obturation de la vanne de la position fermée, ou respectivement ouverte, vers la position ouverte, ou respectivement fermée, de la vanne lors d'une élévation de température et en ce que le dispositif comprend des moyens de rappel de l'organe d'obturation en position fermée, ou respectivement ouverte.

Selon un mode de réalisation, les moyens de calcul ou de détermination de la valeur du paramètre représentatif du rapport cyclique sont configurés pour modifier la valeur du paramètre représentatif du rapport cyclique dans le sens d'une augmentation du paramètre représentatif du rapport cyclique lorsque la température anticipée est inférieure à la température de consigne et dans le sens d'une réduction de la valeur du paramètre représentatif du rapport cyclique lorsque la température anticipée est supérieure à la température de consigne dans le cas d'une vanne normalement fermée, et en ce que les moyens de calcul ou de détermination de la valeur du paramètre représentatif du rapport cyclique sont configurés pour modifier la valeur du paramètre représentatif du rapport cyclique dans le sens d'une réduction du paramètre représentatif du rapport cyclique lorsque la température anticipée est inférieure à la température de consigne et dans le sens d'une augmentation de la valeur du paramètre représentatif du rapport cyclique lorsque la température anticipée est supérieure à la température de consigne dans le cas d'une vanne normalement ouverte.

En d'autres termes, dans le cas d'une vanne normalement fermée, les moyens de calcul ou de détermination de la valeur du paramètre représentatif du rapport cyclique sont configurés pour, lorsque la température anticipée est inférieure à la température de consigne, augmenter la valeur du paramètre représentatif du rapport cyclique et, lorsque la température anticipée est supérieure à la température de consigne, réduire la valeur du paramètre représentatif du rapport cyclique. De même, dans le cas d'une vanne normalement ouverte, les moyens de calcul ou de détermination de la valeur du paramètre représentatif du rapport cyclique sont configurés pour, lorsque la température anticipée est inférieure à la température de consigne, réduire la valeur du paramètre représentatif du rapport cyclique et, lorsque la température anticipée est supérieure à la température de consigne, augmenter la valeur du paramètre représentatif du rapport cyclique.

Selon un mode de réalisation, le module de calcul de rapport cyclique est configuré pour, lorsque la valeur calculée du paramètre représentatif du rapport cyclique est supérieure à une valeur de seuil haut prédéterminée appelée rapport cyclique max, affecter à la valeur dudit paramètre représentatif du rapport cyclique, ladite valeur de seuil haut, et lorsque la valeur calculée du paramètre représentatif du rapport cyclique est inférieure à une valeur de seuil bas prédéterminée appelée rapport cyclique min, affecter à la valeur dudit paramètre représentatif du rapport cyclique, ladite valeur de seuil bas.

Selon un mode de réalisation, l'élément thermosensible est apte à se déformer sous l'effet de la chaleur pour le passage de l'organe d'obturation de la vanne de la position fermée vers la position ouverte de la vanne lors d'une élévation de température et en ce que le dispositif comprend des moyens de rappel de l'organe d'obturation en position fermée.

Selon un mode de réalisation, l'élément thermosensible de l'actionneur apte à se déformer sous l'effet de la chaleur est une cire et l'élément de chauffe électrique un élément résistif.

Selon un mode de réalisation, le système de définition d'une température de consigne de l'air soufflé est formé par des moyens d'entrée de données d'une interface homme/machine apte à communiquer par liaison sans fil avec l'unité de pilotage.

L'invention a encore pour objet un procédé de régulation de la température de l'air soufflé d'un bâtiment, à l'aide d'un dispositif de régulation de la température de l'air soufflé dans un bâtiment, caractérisé en ce que la température de consigne de l'air soufflé ayant été définie, ledit procédé comprend une étape de mesure de la température de l'air soufflé à l'intérieur du circuit de circulation d'air, en sortie de l'échangeur thermique et une étape de pilotage de l'alimentation électrique de l'élément de chauffe électrique par contrôle de la largeur d'impulsions périodiques, ladite étape de pilotage comprenant une phase de calcul de la valeur d'un paramètre représentatif du rapport cyclique en fonction au moins de la température de consigne et de la température mesurée de l'air soufflé, et une phase de commande de l'alimentation électrique de l'élément de chauffe électrique selon la valeur dudit paramètre représentatif du rapport cyclique calculé.

### BRÈVE DESCRIPTION DES DESSINS

- La figure 1 représente une vue schématique d'ensemble d'un dispositif de régulation de la température de l'air soufflé conforme à l'invention.
- La figure 2 représente une vue schématique de la vanne, de l'actionneur de l'organe d'obturation de la vanne et de l'unité de pilotage de l'alimentation électrique de l'élément thermosensible de l'actionneur, en position ouverte de la vanne.
- La figure 3 représente une vue schématique de la vanne, de l'actionneur de l'organe d'obturation de la vanne et de l'unité de pilotage de l'alimentation électrique de l'élément thermosensible de l'actionneur, en position fermée de la vanne.
- La figure 4 représente une courbe de l'évolution de la température mesurée de l'air soufflé, en fonction du temps.

### DESCRIPTION DÉTAILLÉE

Comme mentionné ci-dessus, l'invention a pour objet un dispositif 1 de régulation de la température de l'air soufflé dans un bâtiment constitué par une construction quelconque.

Ce dispositif 1 de régulation est généralement installé au moins partiellement dans les combles du bâtiment. Ce dispositif 1 de régulation comprend des moyens de soufflage d'air à l'intérieur du bâtiment, pour refroidir et réchauffer le volume intérieur dudit bâtiment.

Ces moyens de soufflage d'air comprennent un circuit 20 de circulation d'air et un ventilateur 2 disposé sur le circuit 20 de circulation d'air entre la ou les entrées et la ou les sorties dudit circuit 20 de circulation d'air. Dans l'exemple représenté, le circuit 20 de circulation d'air comprend une entrée ou prise 17 d'air extérieur, qui est généralement fixée sur la toiture du bâtiment et deux sorties. De l'air neuf est donc introduit via cette prise 17 d'air, dans le ventilateur 2. Cet air est soufflé dans un échangeur 3 thermique disposé sur le circuit de circulation d'air pour y être réchauffé ou refroidi, avant de parvenir au volume intérieur de la construction à l'aide d'un réseau de gaines de soufflage, comme illustré à la figure 1, ces gaines de soufflage constituant une partie du circuit 20 de circulation d'air.

Au niveau de l'échangeur 3 thermique, l'air soufflé par le ventilateur se refroidit ou se réchauffe par échange de calories, avec un circuit de fluide caloporteur, en l'occurrence ici un circuit d'eau, l'échangeur 3 thermique étant un échangeur eau/air.

Cet échangeur 3 thermique se présente par exemple sous forme d'un corps parallélépipédique logeant une partie du circuit d'eau, et à l'intérieur duquel circule l'air issu du ventilateur. L'eau est amenée dans ledit corps à l'aide d'une conduite 31 reliant une source d'eau représentée en 10 à la figure 1 à la partie du circuit d'eau disposée dans le corps. Cette source 10 d'eau peut être une source d'eau froide ou une source d'eau chaude chauffée à l'aide de panneaux thermiques, de pompe à chaleur, de chaudière ou autres.

Sur cette partie de conduit alimentant le corps de l'échangeur en eau est disposée une vanne 4 de réglage du débit d'entrée d'eau dans l'échangeur 3 thermique. L'eau qui sort du corps de l'échangeur 3 thermique est ici ramenée par une conduite 32 dite de retour, à la source 10 d'alimentation en eau du corps, pour une circulation en boucle de l'eau à l'intérieur dudit corps.

La vanne 4 placée en entrée de l'échangeur 3 thermique permet donc de réguler le débit d'eau entrant dans l'échangeur 3 thermique, et par suite, la température de l'air soufflé circulant dans ledit échangeur 3 thermique. Cette vanne 4 est une vanne deux voies, c'est-à-dire qu'elle permet l'alimentation et l'absence d'alimentation en eau de l'échangeur 3 thermique, mais elle ne présente pas une troisième voie qui permettrait de détourner une partie du flux entrant vers la conduite de retour de l'échangeur 3 thermique.

Cette vanne 4 est munie d'un organe 5 d'obturation et d'un actionneur 6 dudit organe 5 d'obturation, pour le déplacement dudit organe 5 d'obturation entre une position fermée et une position ouverte de la vanne 4.

Dans l'exemple représenté, le conduit délimité par le corps de vanne 4 est fermé ou ouvert à l'aide d'un clapet déplaçable axialement et constituant ledit organe 5 d'obturation.

Pour permettre le déplacement dudit organe 5 d'obturation entre une position fermée et une position ouverte de la vanne, l'actionneur 6 comprend un élément 7 thermosensible apte à se déformer et/ou à se déplacer sous l'effet de la chaleur, et un élément 8 de chauffe électrique de l'élément 7 thermosensible.

Dans le cas d'une vanne 4 normalement fermée, comme illustré, le principe de fonctionnement est le suivant : l'élément 7 thermosensible est apte à se déformer sous l'effet de la chaleur, pour le passage de l'organe 5 d'obturation de la vanne 4 de la position fermée à la position ouverte de la vanne 4 lors d'une élévation de température, et le dispositif comprend des moyens 9 de rappel de l'organe 5 d'obturation en position fermée.

Dans l'exemple représenté aux figures, l'élément 7 thermosensible de l'actionneur apte à se déformer sous l'effet de la chaleur est une cire logée dans une capsule, et l'élément 8 de chauffe électrique un élément résistif tel qu'une résistance électrique alimentée par un circuit électrique d'alimentation représenté en 11 aux figures.

Le chauffage de la cire, sous l'action de l'élément de chauffe, à l'état alimenté de ce dernier, entraîne une déformation, en particulier une dilatation, de la cire et, par suite, un déplacement de l'organe 5 d'obturation de la position fermée à la position ouverte de la vanne.

Dès que l'élément 8 de chauffe n'est plus alimenté électriquement, la température de la cire diminue et les moyens 9 de rappel formés ici par un ressort hélicoïdal tendent à ramener l'organe 5 d'obturation en position fermée de la vanne.

Bien évidemment, la vanne 4 aurait pu être une vanne normalement ouverte. Le dispositif 1 de régulation comprend encore un système 16 de définition d'une température de consigne de l'air soufflé, et un organe 15 de mesure de la température de l'air soufflé en sortie de l'échangeur 3 thermique.

Dans l'exemple représenté, le système 16 de définition d'une température de consigne T_{c} de l'air soufflé est formé par des moyens d'entrée de données d'une interface homme/machine apte à communiquer par liaison sans fil avec l'unité 12 de pilotage. Cette interface peut être formée par un écran affichant la température de consigne, cet écran étant équipé de boutons aptes à permettre une augmentation ou une diminution de la température de consigne affichée et correspondant à la température de consigne souhaitée.

L'organe 15 de mesure de la température de l'air soufflé peut être formé par un capteur de température disposé au moins partiellement à l'intérieur du circuit 20 de circulation d'air, dans la partie du circuit disposée en aval de l'échangeur 3 thermique pris dans le sens de circulation de l'air à l'intérieur de l'échangeur 3 thermique. Cette partie du circuit correspond à la portion de circuit devant être entendue par l'expression « en sortie de l'échangeur » Ainsi, la température mesurée est celle de l'air soufflé et non celle de l'air ambiant. Le dispositif 1 comprend encore une unité 12 de pilotage de l'alimentation électrique de l'élément 8 de chauffe électrique configuré pour piloter l'alimentation de l'élément 8 de chauffe électrique par modulation de largeur d'impulsions.

Cette unité 12 de pilotage comprend un module 13 de calcul de rapport cyclique configuré pour calculer un paramètre représentatif du rapport cyclique en fonction au moins de la température T_{c} de consigne et de la température Tₘ mesurée de l'air soufflé et un module 14 de commande d'alimentation configuré pour commander l'alimentation électrique de l'élément 8 de chauffe électrique selon la valeur dudit paramètre représentatif du rapport cyclique calculé.

Le signal d'alimentation électrique est un signal périodique qui peut être de fréquence fixe ou variable. Le rapport cyclique correspond au ratio de la durée d'une impulsion à l'état haut ou non nul sur la période dudit signal. Ce rapport varie donc en fonction de la température de consigne et de la température mesurée de l'air soufflé.

Le module de commande d'alimentation est donc configuré pour générer un signal d'alimentation en tant qu'une séquence d'impulsions avec une fréquence affectée et avec une durée ou largeur d'impulsions fonction du rapport cyclique calculé.

Le rapport cyclique est égal au rapport t/p, avec t correspondant au temps pendant lequel le signal est actif, et p à la période totale du signal. Ainsi, la période du signal d'alimentation, qui est un signal périodique, étant égale par exemple à 1 s, lorsque le rapport cyclique est égal à 0,3 ou 30 %, le temps d'application d'une tension électrique au niveau de l'élément de chauffe est égal à 1000 x 0,3 = 300 ms sur ladite période. Lorsque le rapport cyclique est égal à 0,5 ou 50 %, le temps d'application d'une tension électrique au niveau de l'élément de chauffe est égal à 1000 x 0,5 = 500 ms sur ladite période.

Ainsi, l'augmentation du rapport cyclique entraîne une augmentation du temps d'application d'une tension au niveau de l'élément de chauffe, tandis que la réduction de ce rapport entraîne une réduction du temps d'application d'une tension au niveau de l'élément de chauffe, pendant une période de temps prédéterminée correspondant à la période dudit signal.

Le module 13 de calcul de rapport cyclique est donc configuré pour calculer le paramètre représentatif du rapport cyclique en fonction au moins de la température T_{c} de consigne, et de l'évolution de la température Tₘ mesurée de l'air soufflé.

Le module 13 de calcul de rapport cyclique est configuré pour calculer la pente de la courbe de la température Tₘ mesurée de l'air soufflé en fonction du temps, en un premier point donné de cette courbe, définir une droite passant par ledit premier point et de pente égale à celle calculée, et sélectionner sur la droite un second point d'abscisse de temps supérieure à l'abscisse de temps du premier point et déterminer l'ordonnée de température de ce second point appelée température anticipée Tₐ.

Le module 13 de calcul de rapport cyclique comprend des moyens 132 de comparaison de la température Tₐ anticipée et de la température T_{c} de consigne de l'air soufflé, et des moyens 131 de calcul ou de détermination de la valeur du paramètre représentatif du rapport cyclique en fonction du résultat de la comparaison.

Généralement, les moyens de calcul ou de détermination de la valeur du paramètre représentatif du rapport cyclique sont configurés pour, lorsque la température anticipée est inférieure à la température de consigne, augmenter la valeur du paramètre représentatif du rapport cyclique et lorsque la température anticipée est supérieure à la température de consigne, réduire la valeur du paramètre représentatif du rapport cyclique.

Ainsi, dans l'exemple représenté à la figure 4, qui représente la courbe d'évolution de la température Tₘ d'air soufflé en fonction du temps, si l'on considère la première onde, on suppose que l'utilisateur a choisi une température de consigne égale à 20° C. À l'instant tₒ, la température Tₘ de l'air mesurée à la sortie de l'échangeur est de 18° C. On calcule la pente de l'évolution de la température de l'air mesurée sur une durée appelée t Évolution, et qui correspond à l'intervalle tₒ/t₁. Grâce à cette pente, on estime la température de l'air mesurée après un intervalle de temps prédéterminé appelé ici t Anticipation. La température anticipée calculée est appelée Tₐ et est égale à 23 C. La différence entre la température de consigne et la température anticipée est de 3 C. On constate que la température anticipée est supérieure à la température de consigne. La vanne étant une vanne normalement fermée, comme illustré aux figures 2 et 3, la valeur de rapport cyclique est alors abaissée, pour obtenir un signal d'alimentation avec une durée de signal haut réduite pour limiter l'alimentation de l'élément résistif et, par suite, le chauffage de l'élément thermosensible, en particulier la cire, pour provoquer un déplacement de l'organe d'obturation dans le sens d'une fermeture au moins partielle de la vanne.

À l'inverse, si l'on considère la troisième onde de la figure 4 et si l'on procède comme précédemment, on suppose à nouveau que la température de consigne est égale à 20° C. À l'instant tₒ', la température T_{m'} de l'air mesurée à la sortie de l'échangeur est de 19,5° C. On calcule la pente de l'évolution de la température de l'air mesurée sur une durée appelée t Évolution, et qui correspond à l'intervalle tₒ '/t₁'. Grâce à cette pente, on estime la température de l'air mesurée après un intervalle de temps prédéterminé appelé ici t Anticipation. La température anticipée mesurée est égale à 15° C. La différence entre la température de consigne et la température T_{a'} calculée est de 5° C. On constate que la température d'anticipation T_{a'} est inférieure à la température de consigne. La valeur de rapport cyclique est alors augmentée, pour obtenir un signal d'alimentation avec une durée de signal haut augmentée, pour accroître le temps d'alimentation de l'élément résistif et, par suite, le chauffage de l'élément thermosensible, en particulier la cire, pour provoquer un déplacement de l'organe d'obturation dans le sens d'une ouverture au moins partielle de la vanne.

Bien évidemment, dans le cas d'une vanne normalement ouverte, la fermeture de la vanne s'obtient, à l'inverse, par augmentation de la valeur de rapport cyclique.

Il doit être noté que le module 13 de calcul de rapport cyclique est configuré pour, lorsque la valeur calculée du paramètre représentatif du rapport cyclique est supérieure à une valeur de seuil haut prédéterminée appelée rapport cyclique max, affecter à la valeur dudit paramètre représentatif du rapport cyclique, ladite valeur de seuil haut, et lorsque la valeur calculée du paramètre représentatif du rapport cyclique est inférieure à une valeur de seuil bas prédéterminée appelée rapport cyclique min, affecter à la valeur dudit paramètre représentatif du rapport cyclique, ladite valeur de seuil bas.

Les fonctions et étapes décrites ci-dessus peuvent être mises en œuvre sous forme de programme informatique ou via des composants matériels (par exemple des réseaux de portes programmables). En particulier, les fonctions et étapes opérées par l'unité de pilotage d'alimentation peuvent être réalisées au moins en partie par des jeux d'instructions ou modules informatiques implémentés dans un processeur ou contrôleur ou être réalisées par des composants électroniques dédiés ou des composants de type FPGA ou ASIC. Il est aussi possible de combiner des parties informatiques et des parties électroniques.

Ainsi, l'unité de pilotage peut être réalisée sous forme d'une unité électronique et informatique. En particulier, le module de commande peut être réalisé sous forme d'un logiciel tournant sur microcontrôleur. Le module de commande d'alimentation peut être réalisé sous forme d'un circuit électronique de puissance, par exemple de type MOSFET, qui génère le signal d'alimentation électrique en fonction du rapport de cycle calculé par le module de commande. Enfin, le terme « comprenant » n'exclut pas d'autres éléments ou étapes. En outre, des caractéristiques ou étapes qui ont été décrites en référence à l'un des modes de réalisation exposés ci-dessus peuvent également être utilisées en combinaison avec d'autres caractéristiques ou étapes d'autres modes de réalisation exposés ci-dessus, dans la limite de l'étendue de la protection telle que définie par les revendications.

## Revendications

1. Dispositif (1) de régulation de la température de l'air soufflé dans un bâtiment comprenant :
- des moyens de soufflage d'air comprenant un circuit (20) de circulation d'air et au moins un ventilateur (2) disposé sur ledit circuit (20) de circulation d'air,
- un échangeur (3) thermique entre l'air soufflé et un circuit de fluide caloporteur tel que de l'eau,
- une vanne (4) de réglage du débit d'entrée du fluide caloporteur dans l'échangeur (3) thermique,
- un organe (5) d'obturation de la vanne (4),
- un actionneur (6) dudit organe (5) d'obturation pour le déplacement dudit organe (5) d'obturation entre une position fermée et une position ouverte de la vanne (4),
- un système (16) de définition d'une température (Tc) de consigne de l'air soufflé,
**caractérisé en ce que** la vanne (4) est une vanne deux voies, **en ce que** l'actionneur (6) comprend un élément (7) thermosensible apte à se déformer et/ou se déplacer sous l'effet de la chaleur et un élément (8) de chauffe électrique de l'élément (7) thermosensible, et **en ce que** le dispositif (1) comprend un organe (15) de mesure de la température (Tₘ) de l'air soufflé à l'intérieur du circuit (20) de circulation d'air, en sortie de l'échangeur (3) thermique, et une unité (12) de pilotage de l'alimentation électrique de l'élément (8) de chauffe électrique configurée pour piloter l'alimentation de l'élément (8) de chauffe électrique en fonction au moins de la température (Tc) de consigne et de la température (Tₘ) mesurée de l'air soufflé.

2. Dispositif (1) de régulation selon la revendication précédente, **caractérisé en ce que** l'unité (12) de pilotage de l'alimentation électrique de l'élément (8) de chauffe électrique est configurée pour piloter l'alimentation de l'élément (8) de chauffe électrique par contrôle de la largeur d'impulsions périodiques, ladite unité (12) de pilotage comprenant :
- un module (13) de calcul de rapport cyclique configuré pour calculer un paramètre représentatif du rapport cyclique en fonction au moins de la température (Tc) de consigne et de la température (Tₘ) mesurée de l'air soufflé, et
- un module (14) de commande d'alimentation configuré pour commander l'alimentation électrique de l'élément (8) de chauffe électrique selon la valeur dudit paramètre représentatif du rapport cyclique calculé.

3. Dispositif (1) de régulation selon la revendication précédente, **caractérisé en ce que** le module (13) de calcul de rapport cyclique est configuré pour calculer le paramètre représentatif du rapport cyclique en fonction au moins de la température (Tc) de consigne et de l'évolution de la température (Tₘ) mesurée de l'air soufflé.

4. Dispositif (1) de régulation selon l'une des revendications 2 ou 3, **caractérisé en ce que** le module (13) de calcul de rapport cyclique est configuré pour :
- calculer la pente de la courbe de la température (Tₘ) mesurée de l'air soufflé en fonction du temps, en un premier point donné de cette courbe,
- définir une droite passant par ledit premier point et de pente égale à celle calculée,
- sélectionner sur la droite un second point d'abscisse de temps supérieure à l'abscisse de temps du premier point et déterminer l'ordonnée de température de ce second point appelée température (Ta) anticipée.

5. Dispositif (1) de régulation selon la revendication précédente, **caractérisé en ce que** le module (13) de calcul de rapport cyclique comprend des moyens (132) de comparaison de la température (Ta) anticipée et de la température (Tc) de consigne de l'air soufflé, et des moyens (131) de calcul ou de détermination de la valeur du paramètre représentatif du rapport cyclique en fonction du résultat de la comparaison.

6. Dispositif (1) de régulation selon l'une des revendications précédentes, **caractérisé en ce que** l'élément (7) thermosensible est apte à se déformer sous l'effet de la chaleur pour le passage de l'organe (5) d'obturation de la vanne (4) de la position fermée, ou respectivement ouverte, vers la position ouverte, ou respectivement fermée, de la vanne (4) lors d'une élévation de température et **en ce que** le dispositif comprend des moyens (9) de rappel de l'organe (5) d'obturation en position fermée, ou respectivement ouverte.

7. Dispositif (1) de régulation selon la revendication précédente prise en combinaison avec la revendication 5, **caractérisé en ce que** les moyens (13) de calcul ou de détermination de la valeur du paramètre représentatif du rapport cyclique sont configurés pour modifier la valeur du paramètre représentatif du rapport cyclique dans le sens d'une augmentation du paramètre représentatif du rapport cyclique lorsque la température (Ta) anticipée est inférieure à la température (Tc) de consigne et dans le sens d'une réduction de la valeur du paramètre représentatif du rapport cyclique lorsque la température (Ta) anticipée est supérieure à la température (Tc) de consigne dans le cas d'une vanne (4) normalement fermée, et **en ce que** les moyens (13) de calcul ou de détermination de la valeur du paramètre représentatif du rapport cyclique sont configurés pour modifier la valeur du paramètre représentatif du rapport cyclique dans le sens d'une réduction du paramètre représentatif du rapport cyclique lorsque la température (Ta) anticipée est inférieure à la température (Tc) de consigne et dans le sens d'une augmentation de la valeur du paramètre représentatif du rapport cyclique lorsque la température (Ta) anticipée est supérieure à la température (Tc) de consigne dans le cas d'une vanne (4) normalement ouverte.

8. Dispositif (1) de régulation selon l'une des revendications 2 à 5 ou 7, **caractérisé en ce que** le module (13) de calcul de rapport cyclique est configuré pour, lorsque la valeur calculée du paramètre représentatif du rapport cyclique est supérieure à une valeur de seuil haut prédéterminée appelée rapport cyclique max, affecter à la valeur dudit paramètre représentatif du rapport cyclique, ladite valeur de seuil haut, et lorsque la valeur calculée du paramètre représentatif du rapport cyclique est inférieure à une valeur de seuil bas prédéterminée appelée rapport cyclique min, affecter à la valeur dudit paramètre représentatif du rapport cyclique, ladite valeur de seuil bas.

9. Dispositif (1) de régulation selon l'une des revendications précédentes, **caractérisé en ce que** l'élément (7) thermosensible de l'actionneur apte à se déformer sous l'effet de la chaleur est une cire et l'élément (8) de chauffe électrique un élément résistif.

10. Dispositif (1) de régulation selon l'une des revendications précédentes, **caractérisé en ce que** le système (16) de définition d'une température (Tc) de consigne de l'air soufflé est formé par des moyens d'entrée de données d'une interface homme/machine apte à communiquer par liaison sans fil avec l'unité (12) de pilotage.

11. Procédé de régulation de la température de l'air soufflé d'un bâtiment, à l'aide d'un dispositif (1) de régulation de la température de l'air soufflé dans un bâtiment conforme à l'une des revendications 1 à 10, **caractérisé en ce que** la température (Tc) de consigne de l'air soufflé ayant été définie, ledit procédé comprend une étape de mesure de la température (Tₘ) de l'air soufflé à l'intérieur du circuit de circulation d'air, en sortie de l'échangeur (3) thermique, et une étape de pilotage de l'alimentation (11) électrique de l'élément (8) de chauffe électrique par contrôle de la largeur d'impulsions périodiques, ladite étape de pilotage comprenant :
- une phase de calcul de la valeur d'un paramètre représentatif du rapport cyclique en fonction au moins de la température (Tc) de consigne et de la température (Tₘ) mesurée de l'air soufflé, et
- une phase de commande de l'alimentation électrique de l'élément (8) de chauffe électrique selon la valeur dudit paramètre représentatif du rapport cyclique calculé.

## Patentansprüche

1. Vorrichtung (1) zur Regulierung derTemperatur der in ein Gebäude eingeblasenen Luft, umfassend:
- Luftgebläsemittel, umfassend einen Luftzirkulationskreis (20) und mindestens einen Lüfter (2), der auf dem Luftzirkulationskreis (20) angeordnet ist,
- einen Wärmetauscher (3) zwischen der eingeblasenen Luft und einem Kreis eines Wärmeträgers wie Wasser,
- ein Ventil (4) zur Regulierung der Eintrittsmenge des Wärmeträgerfluids in den Wärmetauscher (3),
- ein Verschlussorgan (5) des Ventils (4),
- einen Aktuator (6) des Verschlussorgans (5) für die Verlagerung des Verschlussorgans (5) zwischen einer geschlossenen Position und einer geöffneten Position des Ventils (4),
- ein System (16) zur Festlegung einer Solltemperatur (Tc) der eingeblasenen Luft,
**dadurch gekennzeichnet, dass** das Ventil (4) ein Zweiwegeventil ist, dass der Aktuator (6) ein temperatursensibles Element (7) umfasst, das imstande ist, sich unter der Wirkung der Wärme zu verformen und/oder zu verlagern und ein elektrisches Heizelement (8) des temperatursensiblen Elements (7), und dass die Vorrichtung (1) ein Messorgan (15) der Temperatur (Tₘ) der in das Innere des Luftzirkulationskreises (20) eingeblasenen Luft am Ausgang des Wärmetauschers (3) und eine Einheit zur Steuerung (12) der elektrischen Versorgung des elektrischen Heizelements (8) umfasst, die ausgelegt ist, um die Versorgung des elektrischen Heizelements (8) in Abhängigkeit von mindestens der Solltemperatur (Tc) und der gemessenen Temperatur (Tₘ) der eingeblasenen Luft zu steuern.

2. Regulierungsvorrichtung (1) nach vorangehendem Anspruch, **dadurch gekennzeichnet, dass** die Einheit zur Steuerung (12) der elektrischen Versorgung des elektrischen Heizelements (8) ausgelegt ist, um die Versorgung des elektrischen Heizelements (8) durch Kontrolle der Breite periodischer Impulse zu steuern, wobei die Steuerungseinheit (12) umfasst:
- ein Modul (13) zur Berechnung des zyklischen Verhältnisses, das ausgelegt ist, um einen Parameter, der für das zyklische Verhältnis repräsentativ ist, in Abhängigkeit von mindestens der Solltemperatur (Tc) und der gemessenen Temperatur (Tₘ) der eingeblasenen Luft zu berechnen, und
- ein Modul (14) zur Steuerung der Versorgung, das ausgelegt ist, um die elektrische Versorgung des elektrischen Heizelements (8) gemäß dem Wert des repräsentativen Parameters des berechneten zyklischen Verhältnisses zu steuern.

3. Regulierungsvorrichtung (1) nach vorangehendem Anspruch, **dadurch gekennzeichnet, dass** das Modul (13) zur Berechnung des zyklischen Verhältnisses ausgelegt ist, um den repräsentativen Parameter des zyklischen Verhältnisses in Abhängigkeit von mindestens der Solltemperatur (Tc) und der Entwicklung der gemessenen Temperatur (Tₘ) der eingeblasenen Luft zu berechnen.

4. Regulierungsvorrichtung (1) nach einem der Ansprüche 2 oder 3, **dadurch gekennzeichnet, dass** das Modul (13) zur Berechnung des zyklischen Verhältnisses ausgelegt ist, um:
- die Steigung der Kurve der gemessenen Temperatur (Tₘ) der eingeblasenen Luft in Abhängigkeit von der Zeit an einem ersten bestimmten Punkt dieser Kurve zu berechnen,
- eine Gerade, die durch den ersten Punkt verläuft und mit einer Steigung, die gleich der berechneten Steigung ist, festzulegen,
- auf der Geraden einen zweiten Zeitabszissenpunkt über der Zeitabszisse des ersten Punkts auszuwählen und die als antizipierte Temperatur (Ta) bezeichnete Temperatorordinate dieses zweiten Punkts zu bestimmen.

5. Regulierungsvorrichtung (1) nach vorangehendem Anspruch, **dadurch gekennzeichnet, dass** das Modul (13) zur Berechnung des zyklischen Verhältnisses Vergleichsmittel (132) der antizipierten Temperatur (Ta) und der Solltemperatur (Tc) der eingeblasenen Luft und Mittel (131) zur Berechnung oder zur Bestimmung des Wertes des repräsentativen Parameters des zyklischen Verhältnisses in Abhängigkeit vom Ergebnis des Vergleichs umfasst.

6. Regulierungsvorrichtung (1) nach einem der vorangehenden Ansprüche, **dadurch gekennzeichnet, dass** das temperatursensible Element (7) imstande ist, sich unter der Wirkung der Wärme für den Wechsel des Verschlussorgans (5) des Ventils (4) aus der geschlossenen beziehungsweise geöffneten Position in die geöffnete oder beziehungsweise geschlossene Position des Ventils (4) bei einer Erhöhung der Temperatur zu verformen und dass die Vorrichtung Rückstellmittel (9) des Verschlussorgans (5) in geschlossene beziehungsweise geöffnete Position umfasst.

7. Regulierungsvorrichtung (1) nach vorangehendem Anspruch, herangezogen in Kombination mit Anspruch 5, **dadurch gekennzeichnet, dass** die Mittel (13) zur Berechnung oder zur Bestimmung des Wertes des repräsentativen Parameters des zyklischen Verhältnisses ausgelegt sind, um den Wert des repräsentativen Parameters des zyklischen Verhältnisses in Richtung einer Erhöhung des repräsentativen Parameters des zyklischen Verhältnisses zu ändern, wenn die antizipierte Temperatur (Ta) unter der Solltemperatur (Tc) liegt, und in Richtung einer Senkung des Wertes des repräsentativen Parameters des zyklischen Verhältnisses, wenn die antizipierte Temperatur (Ta) über der Solltemperatur (Tc) liegt, im Fall eines normal geschlossenen Ventils (4), und dass die Mittel (13) zur Berechnung oder zur Bestimmung des Wertes des repräsentativen Parameters des zyklischen Verhältnisses ausgelegt sind, um den Wert des repräsentativen Parameters des zyklischen Verhältnisses in Richtung einer Senkung des repräsentativen Parameters des zyklischen Verhältnisses zu ändern, wenn die antizipierte Temperatur (Ta) unter der Solltemperatur (Tc) liegt, und in Richtung einer Erhöhung des Wertes des repräsentativen Parameters des zyklischen Verhältnisses, wenn die antizipierte Temperatur (Ta) über der Solltemperatur (Tc) liegt, im Fall eines normal geöffneten Ventils (4).

8. Regulierungsvorrichtung (1) nach einem der Ansprüche 2 bis 5 oder 7, **dadurch gekennzeichnet, dass** das Modul (13) zur Berechnung des zyklischen Verhältnisses ausgelegt ist, um, wenn der berechnete Wert des repräsentativen Parameters des zyklischen Verhältnisses über einem vorher festgelegten hohen Grenzwert, bezeichnet als zyklisches Verhältnis max, liegt, dem Wert des repräsentativen Parameters des zyklischen Verhältnisses den hohen Grenzwert zuzuweisen, und wenn der berechnete Wert des repräsentativen Parameters des zyklischen Verhältnisses unter einem vorher festgelegten niedrigen Grenzwert, bezeichnet als zyklisches Verhältnis min, liegt, dem Wert des repräsentativen Parameters des zyklischen Verhältnisses den niedrigen Grenzwert zuzuweisen.

9. Regulierungsvorrichtung (1) nach einem der vorangehenden Ansprüche, **dadurch gekennzeichnet, dass** das temperatursensible Element (7) des Aktuators, das imstande ist, sich unter der Wirkung der Wärme zu verformen, ein Wachs, und das elektrische Heizelement (8) ein resistives Element ist.

10. Regulierungsvorrichtung (1) nach einem der vorangehenden Ansprüche, **dadurch gekennzeichnet, dass** das System (16) zur Festlegung einer Solltemperatur (Tc) der eingeblasenen Luft von Dateneingabemitteln einer Mensch-Maschine-Schnittstelle gebildet ist, die imstande ist, durch drahtlose Verbindung mit der Steuerungseinheit (12) zu kommunizieren.

11. Verfahren zur Regulierung der Temperatur der in ein Gebäude eingeblasenen Luft mit Hilfe einer Regulierungsvorrichtung (1) der Temperatur der in ein Gebäude eingeblasenen Luft nach einem der Ansprüche 1 bis 10, **dadurch gekennzeichnet, dass** die Solltemperatur (Tc) der eingeblasenen Luft festgelegt wird, wobei das Verfahren einen Schritt des Messens der Temperatur (Tₘ) der in das Innere des Luftzirkulationskreises eingeblasenen Luft am Ausgang des Wärmetauschers (3) und einen Schritt der Steuerung der elektrischen Versorgung (11) des elektrischen Heizelements (8) durch Kontrolle der Breite periodischer Impulse umfasst, wobei der Steuerungsschritt umfasst:
- eine Phase der Berechnung des Wertes eines repräsentativen Parameters des zyklischen Verhältnisses in Abhängigkeit von mindestens der Solltemperatur (Tc) und von der gemessenen Temperatur (Tₘ) der eingeblasenen Luft, und
- eine Phase der Steuerung der elektrischen Versorgung des elektrischen Heizelements (8) gemäß dem berechneten Wert des repräsentativen Parameters des zyklischen Verhältnisses.

## Claims

1. A device (1) for adjusting the temperature of the air blown into a building, comprising:
- means for blowing air, comprising an air circulation circuit (20) and at least one fan (2) arranged on said air circulation circuit (20),
- a heat exchanger (3) between the blown air and a heat transfer fluid circuit such as water,
- a valve (4) for adjusting the entering flow rate of the heat transfer fluid into the heat exchanger (3),
- a member (5) for closing the valve (4),
- an actuator (6) of said closing member (5) in order to move said closing member (5) between a closed position and an open position of the valve (4),
- a system (16) for defining a setpoint temperature (Tc) of the blown air,
**characterized in that** the valve (4) is a two-way valve, **in that** the actuator (6) comprises a heat-sensitive element (7) capable of deforming and/or moving under the effect of the heat and an electric heating element (8) of the heat-sensitive element (7), and **in that** the device (1) comprises a member (15) for measuring the temperature (Tₘ) of the air blown inside the air circulation circuit (20), at the outlet of the heat exchanger (3), and a unit (12) for controlling the power supply of the electric heating element (8) configured to control the supply of the electric heating element (8) as a function at least of the setpoint temperature (Tc) and of the measured temperature (Tₘ) of the blown air.

2. The adjustment device (1) according to the preceding claim, **characterized in that** the unit (12) for controlling the power supply of the electric heating element (8) is configured to control the power supply of the electric heating element (8) by controlling the periodic pulse width, said control unit (12) comprising:
- a module (13) for calculating the duty factor configured to calculate a parameter representative of the duty factor as a function at least of the setpoint temperature (Tc) and of the measured temperature (Tₘ) of the blown air, and
- a power supply control module (14) configured to control the power supply of the electric heating element (8) according to the value of said parameter representative of the calculated duty factor.

3. The adjustment device (1) according to the preceding claim, **characterized in that** the module (13) for calculating the duty factor is configured to calculate the parameter representative of the duty factor as a function at least of the setpoint temperature (Tc) and of the evolution of the measured temperature (Tₘ) of the blown air.

4. The adjustment device (1) according to one of claims 2 or 3, **characterized in that** the module (13) for calculating the duty factor is configured to:
- calculate the slope of the curve of the measured temperature (Tₘ) of the blown air as a function of time, at a first given point of this curve,
- define a straight line passing through said first point and with a slope equal to the calculated slope,
- select a second point on the straight line with a time greater than the time x-axis of the first point and determine the temperature y-axis of this second point called anticipated temperature (Ta).

5. The adjustment device (1) according to the preceding claim, **characterized in that** the module (13) for calculating the duty factor comprises means (132) for comparing the anticipated temperature (Ta) and the setpoint temperature (Tc) of the blown air, and means (131) for calculating or determining the value of the parameter representative of the duty factor as a function of the result of the comparison.

6. The adjustment device (1) according to one of the preceding claims, **characterized in that** the heat-sensitive element (7) is capable of deforming under the effect of heat for the passage of the closing member (5) of the valve (4) from the closed, or respectively open, position to the open, or respectively closed, position of the valve (4) during a temperature increase and **in that** the device comprises means (9) for returning the closing member (5) to the closed, or respectively open, position.

7. The adjustment device (1) according to the preceding claim in combination with claim 5, **characterized in that** the means (13) for calculating or determining the value of the parameter representative of the duty factor are configured to modify the value of the parameter representative of the duty factor in the sense of an increase of the parameter representative of the duty factor when the anticipated temperature (Ta) is less than the setpoint temperature (Tc) and in the sense of a decrease in the value of the parameter representative of the duty factor when the anticipated temperature (Ta) is greater than the setpoint temperature (Tc) in the case of a valve (4) which is normally closed, and **in that** the means (13) for calculating or determining the value of the parameter representative of the duty factor are configured to modify the value of the parameter representative of the duty factor in the sense of a decrease in the parameter representative of the duty factor when the anticipated temperature (Ta) is less than the setpoint temperature (Tc) and in the sense of an increase in the value of the parameter representative of the duty factor when the anticipated temperature (Ta) is greater than the setpoint temperature (Tc) in the case of a valve (4) which is normally open.

8. The adjustment device (1) according to one of claims 2 to 5 or 7, **characterized in that** the module (13) for calculating the duty factor is configured, when the calculated value of the parameter representative of the duty factor is greater than a predetermined upper threshold value called max duty cycle, to assign said upper threshold value to the value of said parameter representative of the duty factor, and when the calculated value of the parameter representative of the duty factor is below a predetermined low threshold value, called min duty factor, to assign said low threshold value to the value of said parameter representative of the duty factor.

9. The adjustment device (1) according to one of the preceding claims, **characterized in that** the heat-sensitive element (7) of the actuator which is capable of deforming under the effect of heat is a wax and the electric heating element (8) is a resistive element.

10. The adjustment device (1) according to one of the preceding claims, **characterized in that** the system (16) for defining a setpoint temperature (Tc) of the blown air is formed by data entry means of a man/machine interface capable of communicating wirelessly with the control unit (12).

11. A method for adjusting the temperature of the blown air of a building, using a device (1) for adjusting the temperature of the air blown into a building according to one of claims 1 to 10, **characterized in that** the setpoint temperature (Tc) of the blown air having been defined, said method comprises a step for measuring the temperature (Tₘ) of the blown air inside the air circulation circuit, at the outlet of the heat exchanger (3), and a step for controlling the power supply (11) of the electric heating element (8) by controlling the periodic pulse width, said control step comprising:
- a phase for calculating the value of a parameter representative of the duty factor as a function at least of the setpoint temperature (Tc) and the measured temperature (Tₘ) of the blown air, and
- a phase for controlling the power supply of the electric heating element (8) according to the value of said parameter representative of the calculated duty factor.
